# DEMANDE DE BREVET EUROPEEN

(11) **EP 1 743 548 A1**
(43) Date de publication de la demande: **17.01.2007**
(21) Numéro de dépôt: 06291121.9
(22) Date de dépôt: 07.07.2006
(51) Int. Cl.: A47B 3/08, A47C 4/10, A47C 13/00

(54) **Meuble de type table ou banc avec pieds articulés et banc avec dossiers amovibles**

(30) Priorité: 13.07.2005 FR 0507516
(71) Demandeur: Ripa, Félix, 91000 Evry (FR)
(72) Inventeur: Ripa, Félix, 91000 Evry (FR)

(57) **Abrégé**

Meuble de type table ou banc avec pieds articulés, et banc avec dossiers amovibles.

L'invention concerne une table ou un banc avec pieds articulés en bois, en tube rond, en tube carré ou en tube rectangulaire pour la commodité de stockage, de transport et de la mise en place rapide.

Le Meuble de type table ou banc est constitué d'un plateau (1), de deux pieds en forme de « L » (2) attachés solidement au plateau par deux charnières (5) pour l'articulation, d'une barre de blocage (3) des pieds en position dépliée pour la stabilité du meuble.

Un support d'ensemble (6) ou (6a) de dossiers individuels amovibles (7) ou d'un dossier commun amovible (7a), est fixé sur le plateau du banc. Des accessoires de blocage des pieds en position repliée, crapauds ou verrou, sont prévus.

Le meuble selon l'invention convient pour le remplacement de plateaux en grand nombre posés sur des tréteaux et permet de stocker 4 éléments ou plus avec les pieds repliés dans un même volume que pour le stockage d'un élément avec les pieds fixes. Les dossiers amovibles peuvent permettre de quitter sa place sans déranger ses voisins de table ou de rang; le meuble peut être fabriqué en diverses dimentions et à des niveaux plus ou moins luxieux.

## Description

La présente invention concerne un meuble de type table ou banc avec pieds articulés pour permettre un gain important d'espace dans le transport ou le stockage, pour une utilisation en individuelle ou en grand nombre, et pour le banc un support de dossiers individuels amovibles ou un dossier commun amovible pour permettre le remplacement de chaises en grand nombre.

L'invention concerne une table ou un banc composer :
a)_ D'un plateau (1)
b)_ De deux pieds mobiles (2) ou (2a) en forme de (L), entre une position repliée et une position dépliée par rapport au plateau, fixés au plateau par deux charnières (5); un pied est constitué de deux montants identiques reliés dans la partie basse par une entretoise et dans la partie haute par une pièce fixée en équerre par rapport au montant formant ainsi un pied en forme de (L) qui se bloque contre le plateau en position dépliée; les pieds en position repliée sont bloqués par un crapaud avec écrou à oreilles (4) ou (4a) fixé sur le plateau; les pieds peuvent être en bois ou en tube toutes sections; dans le cas des pieds se chevauchant en position repliée, l'entretoise du pied en bois chevauchant comporte un perçage dans le milieu pour le blocage des deux pieds par un verrou (8) Fig3; une tôle pliée (10) Fig.7 est soudée sur l'entretoise du pied en tube chevauchant pour le blocage des deux pieds; les entretoises des pieds en bois comportent une encoche dans le milieu, les entretoises des pieds en tube comportent deux butées, pour recevoir la barre de blocage afin d'éviter le glissement de celui-ci sur les entretoises; une cale compensatrice (9) de l'épaisseur d'une charnière fermée, est fixée sur le plateau sous les entretoises des pieds en position repliée.
c)_ D'une barre amovible de blocage (3) des pieds en position dépliée comportant à ses extrémités deux pièces en forme de (U) pour encastrer les entretoises des pieds; deux supports(11) Fig.1 en forme de (U) sont fixés sur le plateau faisant office de pinces, pour loger la barre de blocage les pieds étant en position repliée, qui accompagnera le plateau dans tous déplacements; un support d'ensemble(6) ou (6a) est fixé sur le plateau du banc pour recevoir soit plusieurs dossiers individuels amovibles (7), soit un dossier amovible commun (7a); les dossiers sont mis en place dans leurs supports après la mise en place du banc.

La figure (Fig.1) illustre une table avec un pied en bois (2) en position dépliée, et un pied en bois en position repliée bloqués par un crapaud (4).

La figure (Fig.3) illustre une table avec les pieds en bois (2) en position repliée se chevauchant, bloqués par un verrou (8)

La figure (Fig.4) illustre une table avec les pieds en tube (2a) en position dépliée, en position repliée, bloqués par un crapaud (4a).

La figure (Fig.5, Fig.6) illustre un banc avec un pied en position dépliée, et les pieds en position repliée ainsi que les dossiers amovibles (7) et (7a) en place.

La figure (Fig.7) illustre une table avec les pieds en tube (2a), en position repliée se chevauchant, bloqués par un crapaud (4).

## Revendications

1. Meuble de type table ou banc avec pieds articulés comportant 3 éléments principaux :
_ Un plateau (1)
_ Deux pieds identiques (2) ou (2a) en forme de (L), fixés par deux charnières (5) sur le plateau.
_ Une barre amovible (3) de blocage des pieds en position dépliée, comportant à ses extrémités deux pièces en forme de (U) pour encastrer les entretoises des pieds; un pied est constitué de deux montants identiques reliés dans la partie basse par une entretoise et dans la partie haute par une pièce fixée en équerre par rapport au montant formant ainsi un pied en forme de (L) qui se bloque contre le plateau en position dépliée.

2. Meuble selon la revendication 1 **caractérisé en ce qu'**il comporte deux crapauds (4) Fig.1 ou un crapaud (4a) Fig.4 avec écrou à oreilles pour le blocage des pieds en position repliée ou un verrou (8) Fig.3 de blocage sur un support fixé sur le plateau pour les pieds repliés se chevauchant; une cale compensatrice (9) Fig.3 de l'épaisseur d'une charnière fermée, est fixée sur le plateau sous les entretoises des pieds en position repliée.

3. Meuble selon la revendication 1 ou 2 **caractérisé en ce qu'**il comporte deux supports (11) Fig.1 en forme de (U), faisant office de pinces, fixés sur le plateau pour recevoir la barre de blocage, les pieds étant en position repliée.

4. Meuble selon la revendication 1 , 2 ou 3 **caractérisé en ce qu'**il comporte pour un banc un support (6) Fig.5 d'ensemble, fixé sur le plateau, constitué par une tôle pliée en (L) sur lequel est soudée une batterie de supports de dossiers (7) individuels amovibles; le support peut être réalisé en bois (6a) et percé pour emboîter les dossiers amovibles; le même support peut être utilisé pour recevoit un dossier amovible commun (7a).
